# DEMANDE DE BREVET EUROPEEN

(11) **EP 4 707 954 A1**
(43) Date de publication de la demande: **11.03.2026**
(21) Numéro de dépôt: 24199221.3
(22) Date de dépôt: 09.09.2024
(51) Int. Cl.: G04B 37/05, G04B 37/08, G04G 17/08

(54) **BOÎTE DE MONTRE AVEC CAPSULE**

(71) Demandeur: ETA SA Manufacture Horlogère Suisse, 2540 Grenchen (CH)
(72) Inventeur: WILLEMIN, Roger, 2540 Grenchen (CH); BRINGOLF, Martial, 2525 Le Landeron (CH)
(74) Mandataire: ICB SA

(57) **Abrégé**

L'invention concerne une boîte de montre (1) comprenant une carrure (3), une capsule (2) assemblée avec une liaison à baïonnette dans la carrure (3) et un verrou (16) disposé au niveau de la liaison à baïonnette pour bloquer toute rotation relative entre la capsule (2) et la carrure (3), ladite capsule (2) comprenant :
- un container (4) destiné à recevoir un mouvement et une source d'énergie électrique amovible,
- un fond (6) et une glace (8) fermant respectivement le container (4) avec ledit fond (6) indexé au container (4) pour éviter tout déplacement relatif en rotation entre le fond (6) et le container (4),
- un joint d'étanchéité (5) entre le container (4) et le fond (6).

## Description

### Domaine technique de l'invention

L'invention concerne une boîte de montre adaptée pour une montre électronique, éventuellement connectée. Plus précisément, elle se rapporte à une boîte de montre comprenant une carrure et une capsule étanche assemblées avec une liaison à baïonnette.

### Arrière-plan technologique

Les articles électroniques portables peuvent être alimentés par une ou plusieurs sources d'énergie amovibles, telles que des batteries, des accumulateurs ou des piles.

Par exemple, les montres électroniques, ou électromécaniques, sont alimentées, au moins en partie pour les montres électromécaniques, par une source d'énergie électrique amovible, par exemple une pile bouton, qui est logée dans un compartiment de la boîte de montre. Un couvercle amovible est prévu pour enfermer la pile à l'intérieur du compartiment en garantissant au moins une étanchéité à l'eau du compartiment.

Pour assurer un remplacement aisé de la pile, le couvercle et la boîte présentent généralement des moyens de couplage/découplage rapides en rotation qui permettent un accès rapide à la pile, ainsi qu'une fermeture rapide du compartiment après remplacement de la pile. Ces moyens de couplage/découplage rapides sont par exemple des systèmes d'assemblage de type quart de tour ou encore des systèmes d'assemblage de type à baïonnette.

De plus, le couvercle peut présenter une empreinte au niveau de sa surface externe configurée pour recevoir l'extrémité d'un outil de manière à assurer sa mise en rotation. Pour faciliter davantage le remplacement de la pile, il est courant que cette empreinte présente une forme relativement simple et commune, par exemple une forme de fente, de manière à pouvoir utiliser divers accessoires à la portée du porteur pour l'ouverture du compartiment sans avoir besoin d'un outil spécifique, ou d'apporter la montre chez un horloger pour un remplacement de pile.

Toutefois, ces diverses solutions techniques intéressantes et avantageuses pour le remplacement de la pile peuvent par ailleurs présenter des inconvénients dans certaines situations, notamment lorsqu'elles sont manipulées par des enfants, et plus particulièrement des jeunes enfants. En effet, par inadvertance, ces jeunes enfants pourraient arriver à démonter le couvercle de pile et accéder au compartiment de la pile occasionnant un risque d'ingestion de celle-ci, avec les graves conséquences que cela peut impliquer.

Par conséquent, il existe un besoin de sécuriser les boîtes de montre pour éviter l'accessibilité au compartiment de la pile par une personne non responsable, et particulièrement les jeunes enfants, tout en gardant les avantages d'un démontage aisé et rapide du couvercle.

### Résumé de l'invention

La présente invention propose un design de boîte de montre permettant de sécuriser l'accès à un accumulateur ou à une pile.

Selon l'invention, la boîte de montre est issue de l'assemblage par une liaison à baïonnette d'une capsule étanche et d'une carrure. La capsule étanche comprend un container accueillant le mouvement et la source d'énergie électrique amovible, une glace et un fond fermant respectivement le container. Au sein de la capsule, le fond est monté dans une position donnée par rapport au container. En d'autres mots, il est indexé au container. Le tout est sécurisé par un verrou qui bloque en rotation la capsule par rapport à la carrure.

Plus précisément, l'invention se rapporte à une boîte de montre comprenant une carrure, une capsule assemblée avec une liaison à baïonnette dans la carrure et un verrou disposé au niveau de la liaison à baïonnette pour bloquer toute rotation relative entre la capsule et la carrure, ladite capsule comprenant :
- un container destiné à recevoir un mouvement et une source d'énergie électrique amovible,
- un fond et une glace fermant respectivement le container avec ledit fond indexé au container pour éviter tout déplacement relatif en rotation entre le fond et le container,
- un joint d'étanchéité entre le container et le fond.

Cet agencement permet de placer la source d'énergie électrique à l'intérieur d'une capsule avec des moyens de verrouillage qui empêchent d'accéder sans outil spécifique à la source d'énergie. Ainsi, il est possible de monter et démonter une boîte de montre en sécurisant l'accès à l'accumulateur ou à la pile.

En outre, le système de capsule permet d'indexer le fond à un container. Cette indexation présente un avantage non négligeable pour des montres connectées. En effet, le fond muni des capteurs est maintenu en position par rapport au container contenant le mouvement, lors de l'assemblage. Il n'y a dès lors pas de mouvement relatif possible entre le fond et le mouvement lors de l'assemblage. Cela permet d'éviter une rupture de connexion accidentelle entre les capteurs et le mouvement, la connexion pouvant être réalisée par un flex, un pogo, un fil, etc. De même, le montage des capteurs au sein d'une capsule avant assemblage avec la carrure permet de réaliser des prétests.

Un autre avantage de cet assemblage via une capsule est le suivant. Il est possible de réaliser des designs de différentes carrures indépendamment de la capsule, ceci en utilisant toujours la même capsule. Il est également possible pour des raisons de coûts de mélanger le plastique au métal par exemple en réalisant une capsule en plastique et une carrure en métal.

### Brève description des figures

La figure 1 représente une vue éclatée des trois parties de la capsule selon l'invention avec le mouvement et la pile destinés à être positionnés au sein de la capsule.
La figure 2 représente une vue tridimensionnelle de la capsule montée.
La figure 3 représente une vue tridimensionnelle de la capsule et de la carrure sur laquelle la capsule est destinée à être montée à baïonnette.
La figure 4 représente une vue tridimensionnelle de la capsule montée à baïonnette sur la carrure avec la glace en position haute à l'inverse des figures précédentes.
La figure 5 représente une variante de verrou selon l'invention pour bloquer en rotation la capsule par rapport à la carrure.
Les figures 6a et 6b sont respectivement des vues partielles en coupe verticale de l'assemblage de la capsule et de la carrure au niveau du verrou et au niveau de la liaison à baïonnette.
La figure 7 est une vue partielle de l'assemblage de la capsule et de la carrure avec seuls la carrure et le verrou représentés.

### Description détaillée de l'invention

L'invention concerne une boîte de montre 1 plus spécifiquement adaptée pour une montre électronique, voire une montre connectée. Elle comporte deux parties formées d'une capsule 2 étanche et d'une carrure 3 (figure 3). Selon l'invention, la capsule et la carrure sont assemblées avec une liaison à baïonnette. À titre d'exemple, la capsule, hors glace et joint, peut être réalisée dans un matériau synthétique tel que le plastique ou dans un matériau métallique et la carrure peut être réalisée dans un même matériau ou dans un matériau différent.

La capsule 2 visible à la figure 1 comporte un container 4, un joint 5, par exemple O-ring, assurant l'étanchéité de la capsule et un fond 6 avec les trois pièces assemblées selon un axe Z. Le container 4 comprend un logement 7, par exemple de forme cylindrique, destiné à recevoir un mouvement 28 et une source d'énergie électrique amovible 29 telle qu'une pile. Ce logement 7 est fermé à l'avant par une glace 8 qui peut, par exemple, être fixée par thermosoudage ou soudage ultrason et à l'arrière par le fond 6. Le container 4 est d'un tenant avec des ouvertures 20 pour le passage des poussoirs de commande 21 (figure 4) dont l'étanchéité est également assurée par des joints (non représentés). Le fond 6 est pourvu sur sa face destinée à être accessible après assemblage par une fente 18 ou des orifices circulaires 19 permettant d'accueillir des outils pour le montage et démontage de la capsule par rapport à la carrure. Le fond 6 peut également comporter des capteurs 30 dans le cas d'une montre connectée. Le fond 6 peut également intégrer un support de mouvement 31.

Le logement 7 du container 4 est encadré par une paroi latérale 7a. Le contour intérieur de cette paroi est creusé à son extrémité inférieure pour former un bord 9 servant d'appui au joint 5 et au fond 6. On entend par position inférieure, la position en direction du fond, c.à.d. de l'arrière, par opposition à la position supérieure qui est tournée vers la glace, c.à.d. vers l'avant.

La paroi latérale 7a comporte sur son extrémité inférieure au moins une portion en saillie 10, aussi appelée rebord, distribuée radialement vers l'extérieur du container 4. Dans l'exemple illustré, les rebords sont au nombre de 2 et diamétralement opposés. Ils ont pour objet d'indexer le fond 6 sur le container 4. À cet effet, le fond 6 comporte des dégagements 11 de dimensions semblables à celles des rebords 10 dans lesquels ces derniers viennent se loger. Ces dégagements 11 sont ménagés dans des rebords 12 du fond 6 s'étendant en arc de cercle sur le pourtour 6a du fond 6. Ces rebords 12 sont traversés chacun par une rainure 13 utilisée pour la liaison à baïonnette. Les rainures 13 sont ouvertes à une extrémité de l'arc de cercle pour permettre l'engagement de rebords 14 saillant à l'intérieur de la carrure 3 (figure 3) et éventuellement fermées à l'autre extrémité par une butée 12a formée par la portion de matière s'étendant selon l'axe Z depuis le pourtour 6a. Depuis la butée 12a vers l'extrémité ouverte du rebord 12, ce dernier s'écarte de préférence radialement de manière progressive du pourtour 6a du fond pour former une rampe d'accès pour le rebord 14.

La carrure 3 visible à la figure 3 comporte un logement 3a traversant destiné à accueillir la capsule 2. Sur son contour intérieur, un bord 17 est creusé sur lequel prend appui l'extrémité supérieure du rebord 10. Entre ce bord 17 et l'extrémité inférieure 3b de la carrure 3 se trouvent les rebords 14 de la liaison à baïonnette qui sont au nombre de 2 et diamétralement opposés dans l'exemple illustré. Une extrémité du rebord 14 est destinée à être introduite sur la rampe du rebord 12 du fond jusqu'à sa position d'arrêt contre la butée 12a lorsqu'il y a une butée. La figure 6b représente une vue en coupe de cette liaison à baïonnette avec le rebord 14 de la carrure 3 engagé dans la rainure 13 du fond 6.

La liaison à baïonnette est verrouillée avec un verrou 16 qui est une pièce rapportée ou éventuellement une pièce solidaire du fond. Dans l'exemple illustré, il s'agit d'une pièce rapportée sur la carrure 3 et sur la capsule 2. A cet effet, la rainure 13 du fond 6 communique avec une encoche 15 pratiquée dans le rebord 12. Par exemple, l'encoche 15 débouche également sur le dégagement 11. L'encoche 15 est destinée à être positionnée en face d'une ouverture 26 ménagée dans la paroi de la carrure 3 pour recevoir ensemble le verrou 16 empêchant la rotation de la capsule 2 par rapport à la carrure 3 après assemblage (figure 4). Ladite ouverture 26 traverse la paroi de la carrure au niveau du rebord 14, éventuellement au milieu du rebord 14. Préférentiellement, le verrou 16 se positionne entre les cornes 22 de la carrure 3 de manière à être caché une fois le bracelet monté.

Comme représenté à la figure 5, le verrou 16 destiné à bloquer en rotation relative la capsule et la carrure peut être un clip qui se loge dans l'encoche 15 du fond 6 et dans l'ouverture 26 de la carrure 3. Le clip 16 comporte deux crochets 16a, 16b qui viennent accrocher un ergot 23 du fond 6 et un épaulement 24 de la carrure 3, le clip prenant appui sur le pourtour 6a du fond et sur une face 25 de la carrure en regard de l'épaulement 24 (figure 6a). Ce clip peut être réalisé dans un matériau synthétique ou dans un matériau métallique et par exemple dans le même matériau que la carrure. Pour retirer le verrou, un outil (non représenté) est positionné depuis l'extérieur de la carrure dans l'interstice 27 formé entre le verrou 16 et la paroi extérieure de la carrure 3 (figure 4).

L'assemblage de la boîte de montre est réalisé comme suit. Le joint 5 est posé sur le bord 9 du container 4 et le fond 6 est posé selon l'axe Z sur le container 4 avec le positionnement des rebords 10 du container 4 dans les évidements 11 du fond 6 assurant l'indexation. Ensuite, la capsule montée 2 est placée au sein de l'évidement 3a de la carrure 3 avec les rebords 12 positionnés sur le bord 17 de la carrure 3 dans les régions dépourvues des rebords 14. Ensuite, une rotation de la capsule 2 par rapport à la carrure 3 via un outil dans la fente 18 ou dans les orifices 19 permet d'engager une extrémité du rebord 14 sur l'extrémité ouverte de la rainure 13. Ensuite, le verrou 16 est logé dans l'encoche 15 et l'ouverture 26 bloquant par là-même toute rotation de la capsule 2 par rapport à la carrure 3. Pour démonter l'assemblage, un outil est positionné depuis l'extérieur de la carrure dans l'interstice 27 formé entre le verrou 16 et la paroi extérieure de la carrure 3 (figure 4).

## Revendications

1. Boîte de montre (1) comprenant une carrure (3), une capsule (2) assemblée avec une liaison à baïonnette dans la carrure (3) et un verrou (16) disposé au niveau de la liaison à baïonnette pour bloquer toute rotation relative entre la capsule (2) et la carrure (3), ladite capsule (2) comprenant :
- un container (4) destiné à recevoir un mouvement (28) et une source d'énergie électrique amovible (29),
- un fond (6) et une glace (8) fermant respectivement le container (4) avec ledit fond (6) indexé au container (4) pour éviter tout déplacement relatif en rotation entre le fond (6) et le container (4),
- un joint d'étanchéité (5) entre le container (4) et le fond (6).

2. Boîte de montre (1) selon la revendication précédente, dans laquelle le container (4) comporte un logement (7) destiné à recevoir le mouvement (28) et la source d'énergie électrique amovible (29), ledit logement (7) étant encadré par une paroi latérale (7a) comportant sur son extrémité tournée vers le fond (6) au moins un premier rebord (10) distribué radialement vers l'extérieur du container (4), le fond (6) comportant au moins un dégagement (11) accueillant ledit premier rebord (10) pour l'indexation du fond (6) au container (4).

3. Boîte de montre (1) selon l'une des revendications précédentes, dans laquelle le fond (6) comporte sur son pourtour (6a) au moins un second rebord (12) traversé par une rainure (13) et dans laquelle la carrure (3) comporte au moins un troisième rebord (14) saillant à l'intérieur de ladite carrure (3), ladite rainure (13) étant ouverte à une extrémité pour permettre l'engagement du troisième rebord (14) lors d'une mise en rotation de la capsule (2), et éventuellement fermée à l'autre extrémité par une butée (12a) pour stopper la rotation, l'engagement du troisième rebord (14) dans la rainure (13) formant la liaison à baïonnette.

4. Boîte de montre (1) selon la revendication précédente, dans laquelle la butée (12a) est formée par une portion de matière s'étendant vers la capsule (4) depuis le pourtour (6a) du fond (6).

5. Boîte de montre (1) selon la revendication 3 ou 4, dans laquelle le second rebord (12) s'écarte radialement du pourtour (6a) du fond (6) de manière progressive jusqu'à l'extrémité ouverte de la rainure (13) de manière à former une rampe d'accès pour le troisième rebord (14).

6. Boîte de montre (1) selon l'une des revendications 3 à 5, dans laquelle le verrou (16) est une pièce flexible rapportée à la carrure (3) et à la capsule (2), une ouverture (26) étant ménagée au travers du troisième rebord (14) et la rainure (13) communiquant avec une encoche (15) pratiquée dans le second rebord (12), ladite encoche (15) étant positionnée en regard de l'ouverture (26) pour recevoir conjointement le verrou (16).

7. Boîte de montre (1) selon la revendication précédente, dans laquelle le verrou (16) est un clip.

8. Boîte de montre (1) selon la revendication précédente, dans laquelle le clip comporte deux crochets (16a,16b) qui accrochent respectivement un ergot (23) du fond (6) et un épaulement (24) de la carrure (3).

9. Boîte de montre (1) selon l'une des revendications 6 à 8, dans laquelle l'encoche (15) débouche sur le dégagement (11).

10. Boîte de montre (1) selon l'une des revendications 6 à 9, dans laquelle un interstice (27) est ménagé entre le verrou (16) et la carrure (3) pour permettre l'introduction d'un premier outil pour le retrait du verrou (16).

11. Boîte de montre (1) selon l'une des revendications précédentes, dans laquelle le verrou (16) se positionne entre des cornes (22) de la carrure (3).

12. Boîte de montre (1) selon l'une des revendications précédentes, dans laquelle le fond (6) et le container (4) sont réalisés dans un matériau synthétique.

13. Boîte de montre (1) selon l'une des revendications précédentes, dans laquelle la carrure (3) est réalisée dans un matériau distinct du fond (6) et du container (4).

14. Boîte de montre (1) selon l'une des revendications précédentes, dans laquelle le fond (6) comporte sur sa face visible une fente (18) ou des orifices (19) pour le positionnement d'un deuxième outil pour le montage et démontage du fond (6) par rapport à la carrure (3).

15. Boîte de montre (1) selon l'une des revendications précédentes, dans laquelle le fond (6) comporte un ou plusieurs capteurs de mesures (30).
